# FASCICULE DE BREVET EUROPEEN

(11) **EP 0 589 787 B1**
(45) Date de publication et mention de la délivrance du brevet: **18.06.1997**
(21) Numéro de dépôt: 93402317.7
(22) Date de dépôt: 22.09.1993
(51) Int. Cl.: B28D 1/22

(54) **Positionneur pour coupe des carreaux en diagonale**
Positioniervorrichtung zum Schneiden von Fliessen entlang einer Diagonale
Positioning device for cutting tiles along a diagonal

(30) Priorité: 25.09.1992 FR 9211491
(43) Date de publication de la demande: 30.03.1994
(73) Titulaire: TOMECANIC, 78410 Aubergenville (FR)
(72) Inventeur: Pourtau, Thierry, F-78290 Croissy Sur Seine (FR)
(74) Mandataire: Hasenrader, Hubert

(56) Documents cités:
- FR-A- 1 175 303
- FR-A- 2 462 244

## Description

Les machines de coupe de carreaux de faïence, de grès ou de matériaux analogues, permettent de réaliser toutes les coupes nécessaires pour la confection d'un carrelage complet. Néanmoins, très souvent, les surfaces à carreler ayant des formes géométriques et les carreaux aussi, les carreleurs s'efforcent de concevoir les carrelages de manière à n'avoir à réaliser que des coupes simples.

L'une de ces coupes simples est celle d'un carreau carré suivant une diagonale de ce carreau. Le réglage du carreau en dessous de l'outil de coupe est réalisé à ce jour uniquement visuellement, par approximations successives.

L'invention vise à rendre ce réglage automatique, bien entendu également précis, et simple à réaliser.

L'invention est donc relative à une machine à couper les carreaux, notamment de faïence, selon la préambule de la revendication 1, comme connue par FR-A-2 462 244.

Selon l'invention, un deuxième coulisseau est monté coulissant le long du profilé de casse de carreaux et présente une deuxième fente, qui est susceptible de recevoir une deuxième arête dudit carreau à découper, qui est centrée dans le plan contenant l'axe de coupe et perpendiculaire au fond du bâti, et dont l'orientation par rapport audit plan est maintenue constante par ledit profilé de casse, comme revendiqué.

Les avantageuses dispositions suivantes sont en outre de préférence adoptées:
- le deuxième coulisseau comporte une rainure de guidage, qui chevauche, et est guidée par le profilé de casse et qui est uniquement posée sur ledit profilé de casse;
- chacune des première et deuxième fentes est délimitée par deux premières faces planes perpendiculaires au fond du bâti et a une section droite conformée en un V dont le plan bissecteur, perpendiculaire au fond du bâti, contient ledit axe de coupe;
- les branches du V forment un angle de 90°;
- chacune des deux premières faces de chaque fente se prolonge, à proximité de l'arête du V, par une deuxième face plane, perpendiculaire au fond du bâti, parallèle à l'axe de coupe et ne contenant pas celui-ci.

L'avantage principal de l'invention réside dans le fait qu'elle permet, par la mise en oeuvre simple d'un complément peu coûteux aux machines connues, de réaliser des coupes précises de carreaux carrés, ou plus généralement comportant deux arêtes selon leurs diagonales, quelques soient les dimensions initiales de ces carreaux.

L'invention sera mieux comprise, et des caractéristiques secondaires et leurs avantages apparaîtront au cours de la description d'une réalisation donnée ci-dessous à titre d'exemple.

Il est entendu que la description et les dessins ne sont donnés qu'à titre indicatif et non limitatif.

Il sera fait référence aux dessins annexés, dans lesquels:
- la figure 1 est une perspective d'une partie d'une machine conforme à l'invention;
- la figure 2 est une vue de dessus de la machine de la figure 1;
- la figure 3 est une section suivant III-III de la figure 2; et,
- les figures 4 et 5 sont des coupes, respectivement, suivant IV-IV et V-V de la figure 2.

La machine à couper les carreaux de faïence, de grès, ou analogues représentée sur les figures comporte:
- un bâti 1 présentant un fond plan 2, une première extrémité 3 et une deuxième extrémité 4, ainsi que des colonnes 5, qui s'érigent perpendiculairement au fond 2, au nombre de deux sur chaque extrémité et supportent des tiges parallèles entre elles, parallèles à l'axe de coupe 7 du fond 2, constituant des glissières;
- un premier coulisseau 8 est monté sur ces tiges 6, coulissant parallèlement à l'axe 7, et supporte un organe de coupe 9, constitué en l'espèce par une roulette de coupe montée rotative sur le premier coulisseau 8 autour d'un axe 10 parallèle au fond 2 et perpendiculaire à l'axe de coupe 7, le plan de la roulette contenant ledit axe de coupe 7, cependant qu'un levier de manoeuvre 11 permet, de manière connue, à la fois de déplacer le premier coulisseau 8 le long des tiges 6, et, de commander l'appui de l'organe de coupe 9 sur le carreau carré à couper 12;
- un profilé 13, solidaire du fond 2 et en saillie par rapport à ce fond, dont l'arête 14 est contenue dans le plan P longitudinal, qui contient l'axe de coupe 7 en étant perpendiculaire au fond 2; le profilé 13 et son arête 14 permettant après la coupe dudit carreau 12 par l'organe de coupe 9 la casse dudit carreau le long de la ligne de coupe;
- des plaques d'élastomère 15, d'épaisseur constante, reposent sur le fond 2 en étant disposées de part et d'autres du profilé de casse 13.

La première extrémité 3 du bâti comporte en outre une première fente 16, délimitée par deux premières faces 17 planes, perpendiculaires au fond 2, dont la section droite transversale est conformée en un V. Dans la réalisation représentée, le V est symétrique par rapport au plan P et ouvert à 90° (ou encore son plan bissecteur est confondu avec le plan P). Des deuxièmes faces 18, perpendiculaires au fond 2, planes également, et parallèles au plan P, prolongent lesdites premières faces 17, et ne passant pas par le plan contenant l'axe de coupe, forment un évidement 19 de logement d'une première arête 20 du carreau 12. Le fond 21 de la première fente 16 est placé au même niveau ou légèrement en dessous de la face supérieure 15A des plaques d'élastomère 15.

De manière analogue, un deuxième coulisseau 22, comporte une rainure inférieure 23 de forme complémentaire de celle du profilé de casse 13, lui permettant, en recouvrant l'arête 14 du profilé de casse, de chevaucher celui-ci, tant en ayant son oritentation maintenue constante par rapport au plan P et comporte aussi une deuxième fente 24, délimitée par deux premières faces 25 planes, perpendiculaires au fond 2, dont la section droite transversale est conformée en un V. Dans la réalisation représentée, compte-tenu du maintien de l'orientation du deuxième coulisseau 22 par rapport au plan P, le V de la section transversale est, en permanence, symétrique par rapport au plan P et ouvert à 90°. Des deuxièmes faces 26, perpendiculaires au fond 2, planes également, et parallèles au plan P, prolongent lesdites premières faces 25, ne passent pas par le plan contenant l'axe de coupe, et, forment un évidement 27 de logement d'une deuxième arête 28 du carreau 12. Le fond 29 de la deuxième fente 24 est placé au même niveau ou légèrement en dessous de la face supérieure 15A des plaques d'élastomère 15. Le deuxième coulisseau 22 est par ailleurs placé entre les première 3 et deuxième 4 extrémités du bâti 1.

Dans les réalisations représentées, le deuxième coulisseau 22 est distinct du reste de la machine, amovible par rapport à cette machine, et simplement mis en place au dessus du profilé de casse 13. Il est possible en variante de concevoir la forme de la rainure 23 et du profilé 13 de manière que ledit deuxième coulisseau 22 demeure monté sur la machine, sans être facilement amovible.

Il est également possible, en variante, de prévoir une ouverture des V des première fente 16 et deuxième fente 24 différente de 90°. En effet, les fentes 16 et 24 ont pour but de réaliser un centrage simple et précis d'une diagonale 12A du carreau 12 en la plaçant dans le plan P de coupe, ceci par simple introduction des arêtes 20 et 28 dans lesdites fentes.

Lorsque, comme dans l'exemple représenté, le carreau 12 a une forme carrée, l'angle des V doit être égal à 90°. Il doit alors être observé que la mise en place de deux sommets opposés du carreau 12 dans les fentes 16 et 24 et la mise en appui des côtés dudit carreau délimitant lesdits sommets sur les premières faces planes 17 et 25 des fentes 16 et 24 permettent de placer très simplement et avec précision la diagonale du carreau 12 passant par lesdits sommets dans ledit plan P, ce qui permet bien sûr ultérieurement de réaliser une coupe précise du carreau le long de cette diagonale. Il est par ailleurs facile de concevoir que pour une forme différente du carreau 12, l'angle du V devrait être différent. Ainsi, pour couper un carreau hexagonal suivant une diagonale joignant deux arêtes diamétralement opposées, l'angle des V devrait être égal à 120° pour recevoir avec précision les côtés du carreau délimitant lesdites arêtes.

A noter que le libre coulissement du deuxième coulisseau 22 le long du profilé de casse 13 permet l'adaptation instantanée de la machine à la coupe de carreaux de même forme, mais de dimensions différentes.

L'invention n'est pas limitée à la réalisation décrite, mais en couvre au contraire toutes les variantes qui pourraient lui être apportées sans sortir du cadre, ni l'esprit des revendications.

## Revendications

1. Machine à couper les carreaux, notamment de faïence comportant:
un bâti (1) qui présente un fond (2) plan destiné à supporter un carreau en vue de sa coupe, un axe de coupe (7) dudit fond, ledit fond présentant deux extrémités longitudinales (3,4), et, à proximité d'une première (3) desdites extrémités longitudinales, une première fente (16) susceptible de recevoir une première arête (20) d'un carreau (12) à découper, centrée dans le plan P contenant l'axe de coupe (7) et perpendiculaire au fond (2) du bâti;
un dispositif (6) de glissières longitudinales parallèles à l'axe de coupe (7);
un premier coulisseau (8) monté mobile sur ledit dispositif de glissières, et supportant un outil (9) de coupe des carreaux; et,
un profilé longitudinal (13), solidaire du bâti (1), disposé parallèlement à l'axe de coupe (7), ayant une arête (14) disposée en saillie par rapport au fond (2) du bâti, contenue dans le plan (P) perpendiculaire au fond (2) contenant l'axe de coupe (7) et destinée à permettre la casse du carreau (12) après réalisation de sa coupe;
caractérisée en ce qu'elle comporte :
un deuxième coulisseau (22) présentant, d'une part, une deuxième fente (24) susceptible de recevoir une deuxième arête (28) dudit carreau (12) à découper, qui est centrée dans le plan (P) contenant l'axe de coupe (7) et perpendiculaire au fond (2) du bâti, et dont l'orientation par rapport audit plan (P) est maintenue constante par ledit profilé (13) et, d'autre part, une rainure de guidage (23), qui chevauche, et est guidée de manière coulissante par l'arête (14) du profilé (13).

2. Machine selon la revendication 1, caractérisée en ce que chacune des première (16) et deuxième (24) fentes est délimitée par deux premières faces planes (17; 25) perpendiculaires au fond (2) du bâti et a une section droite conformée en un V dont le plan bissecteur, perpendiculaire au fond (2) du bâti, contient ledit axe de coupe (7).

3. Machine selon la revendication 2, caractérisée en ce que les branches du V forment un angle de 90°.

4. Machine selon l'une des revendications 2 ou 3, caractérisée en ce que chacune des deux premières faces (17; 25) de chaque fente (16; 24) se prolonge, à proximité de l'arête du V, par une deuxième face plane (18; 26) perpendiculaire au fond (2) du bâti, parallèle à l'axe de coupe (7) et ne contenant pas celui-ci.

## Claims

1. A machine for cutting tiles, in particular ceramic tiles, the machine comprising:
a stand (1) having a plane bottom (2) designed for supporting a tile to be cut, a cutting axis (7) of said bottom, said bottom having two longitudinal ends (3, 4) and, in the proximity of a first one (3) of said longitudinal ends, a first notch (16) suitable for receiving a first corner (20) of a tile (12) to be cut, the notch being centered in the plane (P) containing the cutting axis (7), and perpendicular to the bottom (2) of the stand;
a longitudinal slideway device (6) parallel to the cutting axis (7);
a first slide (8) moveably mounted on said slideway device and supporting a tile-cutting tool (9); and
a longitudinal tile-breaking bar (13) secured to the stand (1) and disposed parallel to the cutting axis (7), the bar having an edge (14) projecting relative to the bottom (2) of the stand and lying in the plane (P) that is perpendicular to the bottom (2) and that contains the cutting axis (7) for the purpose of enabling a tile (12) to be broken after it has been cut;
characterized in that said machine comprises:
a second slide (22) having, on the one hand, a second notch (24) suitable for receiving a second corner (28) of said tile (12) to be cut, which notch is centered in the plane (P) containing the cutting axis (7) and perpendicular to the bottom (2) of the stand, and has its orientation relative to said plane (P) kept constant by said tile-breaking bar (13) and, on the other hand, a guide groove (23) disposed astride and guided in a slidable manner by the corner (14) of the tile-breaking bar (13).

2. The machine according to claim 1, characterized in that each of the first (16) and second (24) notches is defined by two first plane faces (17; 25) perpendicular to the bottom (2) of the stand and has a V-shaped right cross-section whose bisector plane, perpendicular to the bottom (2) of the stand, contains said cutting axis (7).

3. The machine according to claim 2, characterized in that the branches of each V-shape are at an angle of 90° to each other.

4. The machine according to one of claims 2 or 3, characterized in that each of the two first faces (17; 25) of each notch (16; 24) is extended in the proximity of the corner of the V-shape by a second plane face (18; 26) that is perpendicular to the bottom (2) of the stand, parallel to the cutting axis (7) and that does not contain the latter.

## Patentansprüche

1. Maschine zum Schneiden von Fliesen, besonders aus Steingut, mit:
einem Gestell (1), das einen ebenen Boden (2) zum Stützen einer Fliese für den Schneidevorgang aufweist, eine Schnittachse (7) dieses Bodens, wobei der Boden zwei Längsenden (3, 4) aufweist, und, nahe einem ersten (3) dieser Längsenden, einen ersten Schlitz (16), der zur Aufnahme einer ersten Kante (20) einer zu zerschneidenden Fliese (12) geeignet ist und zentriert ist in der Ebene P, welche die Schnittachse (7) enthält und zum Boden (2) des Gestells senkrecht ist;
einer Anordnung (6) von parallel zur Schnittachse (7) verlaufenden Längsführungsschienen;
einem ersten Schlitten (8), der auf der Führungsschienenanordnung beweglich angeordnet ist und ein Werkzeug (9) zum Fliesenschneiden trägt; und
einem mit dem Boden (1) verbundenen Längsprofil (13), das parallel zur Schnittachse (7) angeordnet ist und eine Kante (14) aufweist, die gegenüber dem Boden (2) des Gestells erhaben angeordnet ist und in der Ebene (P) liegt, die senkrecht zum die Schnittachse (7) enthaltenden Boden (2) ist, und die das Zerbrechen der Fliese (12) nach dem Schneiden derselben ermöglichen soll;
dadurch gekennzeichnet, daß sie folgende Teile aufweist:
einen zweiten Schlitten (22), der einerseits einen zweiten Schlitz (24) aufweist, der zur Aufnahme einer zweiten Kante (28) der zu zerschneidenden Fliese (12) geeignet ist, der zentriert ist in der die Schnittachse (7) enthaltenden und zum Boden (2) des Gestells senkrechten Ebene (P) und dessen Ausrichtung gegenüber der Ebene (P) durch das Profil (13) konstant gehalten ist, und andererseits eine übergreifende Führungsnut (23), die an der Kante (14) des Profils (13) verschiebbar geführt ist.

2. Maschine nach Anspruch 1, dadurch gekennzeichnet, daß der erste (16) und der zweite (24) Schlitz jeweils von zwei ersten, zum Boden (2) des Gestells senkrechten ebenen Flächen (17; 25) begrenzt sind und einen Querschnitt aufweisen, der als V ausgebildet ist, dessen Halbierungsfläche, die zum Boden (2) des Gestells senkrecht ist, die Schnittachse (7) enthält.

3. Maschine nach Anspruch 2, dadurch gekennzeichnet, daß die Schenkel des V einen Winkel von 90° bilden.

4. Maschine nach einem der Ansprüche 2 oder 3, dadurch gekennzeichnet, daß sich jede der zwei ersten Flächen (17; 25) jedes Schlitzes (16; 24) nahe dem Winkel des V mit einer zum Boden (2) des Gestells senkrechten zweiten geraden Fläche (18; 26) fortsetzt, die parallel zur Schnittachse (7) verläuft und diese nicht enthält.
